# EUROPÄISCHE PATENTSCHRIFT

(11) **EP 2 034 770 B1**
(45) Veröffentlichungstag und Bekanntmachung des Hinweises auf die Patenterteilung: **29.02.2012**
(21) Anmeldenummer: 08105128.6
(22) Anmeldetag: 26.08.2008
(51) Int. Cl.: H04R 25/00

(54) **Übertragungseinrichtung für eine Hörvorrichtung mit Folienleiterschirmung**
Transfer device for a hearing aid with shielded film conductor
Dispositif de transmission pour un dispositif auditif doté d'un blindage à conducteur plat

(30) Priorität: 07.09.2007 DE 102007042592
(43) Veröffentlichungstag der Anmeldung: 11.03.2009
(73) Patentinhaber: Siemens Medical Instruments Pte. Ltd., Singapore 139959 (SG)
(72) Erfinder: Nikles, Peter, 91054 Erlangen (DE); Rückerl, Gottfried, 90461 Nürnberg (DE); Schätzle, Ulrich, 91301 Forchheim (DE)
(74) Vertreter: Maier, Daniel Oliver

(56) Entgegenhaltungen:
- US-A- 4 926 007
- US-A1- 2006 049 995
- US-A1- 2006 269 088

## Beschreibung

Die vorliegende Erfindung betrifft eine Übertragungseinrichtung für eine Hörvorrichtung mit einem Schwingkreis einschließlich eines Kondensators und einer Spule sowie einer elektrischen Leitung in oder zu dem Schwingkreis, wobei die elektrische Leitung eine Schirmung aufweist. Darüber hinaus betrifft die vorliegende Erfindung eine elektrische Spule mit einer zu schirmenden Drahtwicklung. Insbesondere bezieht sich die vorliegende Erfindung auf eine Hörvorrichtung mit einer derartigen Spule bzw. Übertragungseinrichtung zum drahtlosen Empfangen und/oder Senden von Signalen. Unter dem Begriff "Hörvorrichtung" wird hier insbesondere ein Hörgerät, aber auch jedes andere am oder im Ohr tragbare Gerät zur Schallausgabe, wie beispielsweise Headset, Kopfhörer und dergleichen, verstanden.

Hörgeräte sind tragbare Hörvorrichtungen, die zur Versorgung von Schwerhörenden dienen. Um den zahlreichen individuellen Bedürfnissen entgegenzukommen, werden unterschiedliche Bauformen von Hörgeräten wie Hinter-dem-Ohr-Hörgeräte (HdO), Hörgerät mit externem Hörer (RIC: receiver in the canal) und In-dem-Ohr-Hörgeräte (IdO), z.B. auch Concha-Hörgeräte oder Kanal-Hörgeräte (ITE, CIC), bereitgestellt. Die beispielhaft aufgeführten Hörgeräte werden am Außenohr oder im Gehörgang getragen. Darüber hinaus stehen auf dem Markt aber auch Knochenleitungshörhilfen, implantierbare oder vibrotaktile Hörhilfen zur Verfügung. Dabei erfolgt die Stimulation des geschädigten Gehörs entweder mechanisch oder elektrisch.

Hörgeräte besitzen prinzipiell als wesentliche Komponenten einen Eingangswandler, einen Verstärker und einen Ausgangswandler. Der Eingangswandler ist in der Regel ein Schallempfänger, z. B. ein Mikrofon, und/oder ein elektromagnetischer Empfänger, z. B. eine Induktionsspule. Der Ausgangswandler ist meist als elektroakustischer Wandler, z. B. Miniaturlautsprecher, oder als elektromechanischer Wandler, z. B. Knochenleitungshörer, realisiert. Der Verstärker ist üblicherweise in eine Signalverarbeitungseinheit integriert. Dieser prinzipielle Aufbau ist in FIG 1 am Beispiel eines Hinter-dem-Ohr-Hörgeräts dargestellt. In ein Hörgerätegehäuse 1 zum Tragen hinter dem Ohr sind ein oder mehrere Mikrofone 2 zur Aufnahme des Schalls aus der Umgebung eingebaut. Eine Signalverarbeitungseinheit 3, die ebenfalls in das Hörgerätegehäuse 1 integriert ist, verarbeitet die Mikrofonsignale und verstärkt sie. Das Ausgangssignal der Signalverarbeitungseinheit 3 wird an einen Lautsprecher bzw. Hörer 4 übertragen, der ein akustisches Signal ausgibt. Der Schall wird gegebenenfalls über einen Schallschlauch, der mit einer Otoplastik im Gehörgang fixiert ist, zum Trommelfell des Geräteträgers übertragen. Die Stromversorgung des Hörgeräts und insbesondere die der Signalverarbeitungseinheit 3 erfolgt durch eine ebenfalls ins Hörgerätegehäuse 1 integrierte Batterie 5.

Bei der magnetischen Übertragung von Daten (Steuerdaten, Programmierdaten, Audiodaten) sind E-Feldeinflüsse unerwünscht, da sie sich destruktiv mit dem Nutzsignal aus dem magnetischen Feld überlagern können. Betroffen von E-Feld-Einkopplungen sind die magnetischen Antennen (Spulenanordnungen mit und ohne Ferritkern) sowie insbesondere deren Zuleitungen. Herkömmliche Abschirmungen sind für die Anwendung in miniaturisierterten Hörgeräten aus Platz- und Aufwandgründen in aller Regel nicht einsetzbar.

Es ist bekannt, E-Felder mit elektrisch leitenden Ummantelungen wirksam zu schirmen. Bekanntestes Beispiel sind Koaxialleitungen.

Aus der Patentschrift US 6,940,466 B2 ist darüber hinaus die Schirmung von Ferritkernspulen mit Schirmfolien bekannt. Diese Art der Schirmung einer Antenne ist speziell für Hörgeräte mit gravierenden Nachteilen verbunden. Die Folienfläche hat nämlich eine hohe kapazitive Kopplung zu den darunter liegenden Windungen. Je höher die Arbeitsfrequenz ist, desto niederohmiger ist der Wechselstromwiderstand zwischen den Windungen und der Schirmfolie. Dies führt für den Sendefall zu starken Verlusten und im Empfangsfall zu einer Verschlechterung der Empfindlichkeit. Will man die kapazitive Kopplung gering halten, muss die Isolation sehr dick gewählt werden. Dadurch wird das Bauelement deutlich größer und ist für miniaturisierte Hörgeräte nicht mehr einsetzbar.

Die Druckschrift US 2006/0269088 A1 beschreibt ein Mehrspulenkopplungssystem für Hörgeräte. Insbesondere wird eine Übertragungseinrichtung mit einem Schwingkreis einschließlich eines Kondensators und einer Spule sowie einer elektrischen Leitung in zu dem Schwingkreis dargelegt. Außerdem treten bei dem Schwingkreis Streukapazitäten auf, die zusammen mit einer Induktivität zu einer Resonanz führen.

Des Weiteren offenbart die Patentschrift US 4,926,007 A einen geschirmten flexiblen Folienleiter. Dieser Leiter lässt sich insbesondere für Zuleitungen von Antennen einsetzen.

Die Druckschrift US 2006/0049995 A1 beschreibt eine in einen Halbleiterchip integrierte Antennenschaltung. Mehrere Kapazitäten und Induktivitäten bilden eine Abstimmschaltung, mit der es möglich ist, eine Impedanz anzupassen.

Ferner offenbart die Druckschrift DE 31 43 210 A1 ein elektrisches Bauteil, das aus induktiven und kapazitiven Elementen besteht. Dabei ist ein in eine Ebene einwickelbares, aus einer Metallfolie ausgestanztes Leiterbahngebilde so zusammengefaltet, dass die einander überlagerten Leiterbahnteile eine durchgehende Wicklung des induktiven Elements bilden, während zwischen ausgewählten, einander überlagerten Leiterbahnteilen ein Dielektrikum angeordnet wird, um das kapazitive Element zu bilden. In dem elektrischen Bauteil lassen sich kapazitive Elemente verwirklichen, die gemeinsam mit dem induktiven Element einen Resonanzkreis bilden.

Die Aufgabe der vorliegenden Erfindung besteht somit darin, eine Übertragungseinrichtung für eine Hörvorrichtung mit geschirmter Antennenzuführung vorzuschlagen, wobei der Bauraum reduziert werden soll. In einem Ausführungsbeispiel soll auch eine geschirmte Antennenspule mit reduziertem Bauraumbedarf bereitgestellt werden.

Erfindungsgemäß wird diese Aufgabe gelöst durch eine Übertragungseinrichtung nach Anspruch 1.

Dabei kann eine elektrische Spule mit einer Drahtwicklung einschließlich eines ersten und eines zweiten Drahtendes eingesetzt werden, wobei die Drahtwicklung beginnend bei dem ersten Drahtende einlagig in einer Axialrichtung gebildet ist und ein Drahtabschnitt an dem zweiten Drahtende entgegen der Axialrichtung als Schirmung direkt über die Drahtwicklung geführt ist.

In vorteilhafter Weise ist es durch das Ausnutzen der Schirmungskapazität, die eigentlich eine parasitäre Kapazität ist, möglich, die Kapazität des notwendigen Schwingkreiskondensators zu vermindern und auf diese Weise Bauraum einzusparen. Außerdem hat die Verwendung des Folienleiters den Vorteil, dass dessen Kapazität sehr genau bestimmt werden kann, wodurch die notwendigen Toleranzen verkleinert werden können. Dadurch wiederum vermindert sich der notwendige Abstimmbereich und es wird eine so genannte "On-Chip-Abstimmung" möglich, bei der On-Chip-Abstimmkondensatoren je nach Bedarf zugeschaltet werden. Der für den Schwingkreis der Übertragungseinrichtung notwendige Abstimmkondensator kann dann also vollständig in einen Halbleiterchip integriert werden.

Vorzugsweise besitzt die Spule des Schwingkreises eine durch ihren Wicklungsdraht selbst gebildete Eigenschirmung. Insbesondere wird die Eigenschirmung wie in der oben dargestellten elektrischen Spule dadurch gebildet, dass ein Drahtende entgegen der Axialrichtung der Wicklung als Schirmung direkt über die Drahtwicklung geführt wird. Auf diese Weise lassen sich voluminöse Abschirmkomponenten vermeiden.

Entsprechend einer Ausführungsform kann eine der Signalleitungen und die Schirmleitung an einem Ende der elektrischen Leitung des Schwingkreises kurzgeschlossen sein. Damit wird die Schirmung auf das Potential des einen Leitungsendes gelegt und es muss kein spezielles Schirmpotential zu der elektrischen Leitung geführt werden.

Des Weiteren kann der Folienleiter eine Leiterschicht aufweisen, die seitlich bzw. lateral unterbrochen und damit sowohl für die Signalleitung als auch für die Schirmleitung genutzt werden kann. Alternativ oder zusätzlich kann der Folienleiter mehrere Leiterschichten für die Signalleitung und die Schirmleitung aufweisen. Hierdurch lassen sich parallel oder quer zur Trägerfolie des Folienleiters die gewünschten Abschirmwirkungen erzielen.

Die vorliegende Erfindung wird anhand der beigefügten Zeichnungen näher erläutert, in denen zeigen:
- FIG 1: den prinzipiellen Aufbau eines Hörgeräts gemäß dem Stand der Technik;
- FIG 2: die Zuleitung einer Spule mit einem Folienleiter gemäß der vorliegenden Erfindung;
- FIG 3: einen Querschnitt der Zuleitung von FIG 2;
- FIG 4: eine erste Alternative einer Zuleitung;
- FIG 5: eine zweite Alternative einer Zuleitung;
- FIG 6: eine dritte Alternative einer Zuleitung;
- FIG 7: einen Längsschnitt durch eine mehrlagige Antennenspule;
- FIG 8: einen Längsschnitt durch eine einlagige Antennenspule;
- FIG 9: ein Schaltungsdiagramm einer erfindungsgemäßen Übertragungseinrichtung; und
- FIG 10: ein Schaltungsdiagramm einer alternativen Übertragungseinrichtung.

Die nachfolgend näher geschilderten Ausführungsbeispiele stellen bevorzugte Ausführungsformen der vorliegenden Erfindung dar.

FIG 2 zeigt symbolisch einen Teil einer einlagig gewickelten Antennenspule 10. Das erste Wicklungsende 11 stellt den Signalleitungseingang sig dar. Das zweite Wicklungsende 12, das gleichzeitig zur Schirmung verwendet wird (vgl. FIG 8) wird an ein Schirm- bzw. Referenzpotential ref gelegt. Die beiden Wicklungsenden 11 und 12 sind an einen Folienleiter 13 angeschlossen. Konkret ist das erste Wicklungsende 11 mit einer Signalleitung 14 des Folienleiters 13 und das zweite Wicklungsende 12 mit einer Schirmleitung 15 verbunden. Es ist also hier der Fall dargestellt, dass die Antenne mit einem Anschluss an ein Referenzpotential (Masse oder Versorgungsspannung) geschaltet ist und für diesen Anschluss eine Schirmlage bzw. die Schirmleitung 15 des Folienleiters 13 verwendet wird.

In FIG 3 ist ein Schnitt III/III durch den Folienleiter 13 von FIG 2 dargestellt. Demnach befindet sich auf einer Trägerfolie 16 eine Leiterschicht, die seitlich bzw. lateral zweifach unterbrochen ist. Dadurch ergeben sich drei Leitungen: In der Mitte die Signalleitung 14 und links und rechts davon die Schirmleitungen 15, die am Ende des Folienleiters 13 miteinander verbunden sind.

In FIG 4 ist ein alternativer Folienleiter 13 dargestellt. Er besitzt auf der einen Flachseite wie der Folienleiter von FIG 3 eine in Längsrichtung verlaufende Signalleitung 14. Auf der anderen Flachseite der Trägerfolie 16 (in FIG 4 die Unterseite) befindet sich ebenfalls eine Metallbeschichtung die als Schirmleitung 17 verwendet wird. Zwischen der Signalleitung 14 und der Schirmleitung 17 befindet sich hier also die Trägerfolie 16.

Ein weiteres Ausführungsbeispiel eines Folienleiters mit Schirmung ist in FIG 5 wiedergegeben. Dieser Aufbau stellt eine Kombination der Leiteraufbauten der Figuren 3 und 4 dar. Auf der Oberseite der Trägerfolie 16 sind, wie in dem Beispiel von FIG 3, die Signalleitung 14 und die Schirmleitung 15 angeordnet, während auf der Unterseite die zusätzliche Schirmleitung 17 angeordnet ist.

In FIG 6 ist eine Weiterbildung des Folienleiters 13 von FIG 5 dargestellt. Zusätzlich zu der Struktur von FIG 5 ist über der Signalleitung 14 und den Schirmleitungen 15 eine weitere Trägerfolie 16' und darüber wiederum eine weitere zusätzliche Schirmleitung 17' angeordnet. Während FIG 3 also einen zweischichtigen Aufbau (Träger - und Leiterschicht) des Folienleiters 13 zeigt, stellen die Figuren 4 und 5 einen dreischichtigen Aufbau und FIG 6 einen fünfschichtigen Aufbau des Folienleiters 13 dar. Durch einen derartigen mehrlagigen Folienleiter 13 mit integrierter Schirmlage, lässt sich also eine platzsparende Zuleitung für eine induktive Antenne realisieren.

Die Schirmung der Zuleitung ist von entscheidender Bedeutung für den Bau kritischer Hörgeräte mit magnetischer Datenübertragung. Die Wahl der Zuleitungslänge und der Art der Verlegung der Zuleitung muss dadurch weit weniger streng festgelegt werden. Dies ist insbesondere für In-dem-Ohr-Hörgeräte mit individuell gefertigten Gehäuseschalen bedeutsam. In den Hörgeräten werden nämlich meist Parallelschwingkreise mit hoher Güte eingesetzt, die wegen der Spannungsüberhöhung in Resonanznähe eine große Empfangsempfindlichkeit und eine hohe Frequenzselektivität besitzen. Durch die Schirmung gewinnt man einen erhöhten Störabstand und eine Unterdrückung von Störsignalen, die nicht unmittelbar in der Nähe der Arbeitsfrequenz liegen.

Die Art der Zuleitungsschirmung wirkt sich besonders auf Antennen aus, die Teil eines Parallelschwingkreises sind. Die konstruktionsbedingte und meist nicht vernachlässigbare Zuleitungskapazität kann Teil der Schwingkreiskapazität sein. Bei Verwendung von Folienleitern (vgl. Figuren 3 bis 6) ist der Kapazitätsbelag sehr definiert und die dielektrischen Verluste sehr gering. Die Kapazität der Schirmung kann daher als vollwertiger Teil der Nutzkapazität verwendet werden. Aufgrund der klaren Definiertheit der Schirmungskapazität können so Parallelschwingkreise hoher Güte entwickelt werden. Dies ist mit verdrillten Leitungen, die üblicherweise in Hörgeräten eingesetzt werden, sehr schwierig, da deren Kapazitätsbelag und Schirmwirkung stark schwanken. Folglich ist bei den bekannten Hörgeräten ein verhältnismäßig hoher Abstimmbereich hinsichtlich der Kapazitäten notwendig. Dies ist in der Regel nicht auf einem Chip ("On-Chip-Abstimmung") möglich. Da die erfindungsgemäße Verwendung eines Folienleiters mit definierter Schirmkapazität weniger Kapazitätsschwankungen mit sich bringt, müssen für die Abstimmung des Schwingkreises keine eigenen Kondensatoren vorgesehen werden, sondern es können die kleinen Kapazitäten auf einem Chip in bekannter Weise für die Abstimmung verwendet werden.

Eine Folienschirmung, wie sie aus dem Stand der Technik (US 6,940,466 B2) bekannt ist, wird aufgrund der oben genannten Nachteile im vorliegenden Fall für die Antenne nicht eingesetzt. Stattdessen wird die Antennenspule eigengeschirmt aufgebaut, wie dies in den FIG 7 und 8 dargestellt ist. FIG 7 zeigt eine mehrlagig gewickelte Spule 10' mit den Wicklungsenden 11 und 12 auf einer Seite der Spule 10'. Eine innere Wicklungslage 18 ist in einer ersten Axialrichtung 19 um einen zylindrischen Ferritkern 20 gewickelt. Eine äußere Wicklungslage 21 hingegen ist in einer der ersten Axialrichtung 19 entgegengesetzten zweiten Axialrichtung 22 um die darunter liegenden Wicklungen gewickelt. Bei dieser mehrlagig gewickelten Spule 10' wird das Drahtende 12 der äußeren Wicklungslage 21 mit dem Referenzpotential ref verbunden. Dadurch haben die außen liegenden Windungen nur wenig Potentialdifferenz gegenüber der Referenz ref und sind entsprechend unempfindlich gegenüber einwirkenden E-Feldern. Mehrlagig gewickelte Spulen eignen sich wegen der niedrigen Eigenresonanz jedoch nur für niedrige Arbeitsfrequenzen unterhalb von ca. 2 MHz. FIG 8 zeigt hingegen symbolisch einen Längsschnitt durch eine einlagig gewickelte Antennenspule 10. Die Drahtwicklung mit ihren beiden Wicklungsenden 11 und 12 ist in der ersten Axialrichtung 19 über den Ferritkern 20 gewickelt. Ein Teil des Wicklungsdrahts vor dem zweiten Ende 12 dient als Rückführungsdraht 23. Um ihn besser erkennen zu können, ist er in FIG 8, die eine Schnittzeichnung darstellt, trotzdem durchgezogen dargestellt. Dieser Rückführungsdraht ist in der entgegengesetzten zweiten Axialrichtung 22 über die Wicklungslage geführt bzw. gewickelt und anschließend mit dem Referenzpotential ref verbunden. Der Rückführungsgrad 23 liegt damit auf Referenzpotential und macht die darunter liegende Wicklungslage unempfindlich gegenüber einwirkenden E-Feldern.

Solche Spulen eignen sich sehr gut auch für höherfrequente Arbeitsfrequenzen bis ca. 20 MHz.

FIG 9 zeigt einen Schaltplan einer erfindungsgemäßen Übertragungseinrichtung. Ein Schwingkreis bestehend aus der Antennenspule 10 bzw. Lᵣₑₛ mit einem Hauptresonanzkondensator Cᵣₑₛ wird von einem Chip 24 gespeist, der seinerseits an Masse GND liegt und von einer Versorgungsspannung V+ versorgt wird. Für die Schwingkreisversorgung stellt der Chip 24 die Signalpotentiale Sig+ und Sig- zur Verfügung. Das Potential Sig+ wird über die Signalleitung 14 des Folienleiters 13 direkt zur Spule 10 geführt. Auch das andere Potential Sig- wird über die Signalleitung 14 eines Folienleiters 13 an die Spule 10 gelegt. Dieser Beschaltungsplan der Spule 10 stellt eine Ersatzschaltbild für die Spulen der FIG 7 und 8 dar.

Die Schirmleitungen 15 der Folienleiter 13 sind in diesem Beispiel an ein spezielles Referenzpotential V_{ref} gelegt, das ebenfalls von dem Chip 24 bereitgestellt wird. Dieses Referenzpotential V_{ref} ist unabhängig von den Signalpotentialen Sig+ und Sig-, was eine symmetrische Beschaltung der induktiven Antenne ergibt.

Die Schirmung des Folienleiters 13 führt zu einer zusätzlichen Kapazität C_{guard}. Diese wegen der Natur des Folienleiters sehr definierte Schirmungskapazität C_{guard} liegt parallel zu der Kapazität Cᵣₑₛ, so dass die Schwingkreiskapazität grob aus der Summe der Kapazitäten Cᵣₑₛ plus C_{guard} gebildet ist. Die gesamte Schwingkreiskapazität ist jedoch genau abzustimmen, weswegen parallel zu dem Hauptkondensator Cᵣₑₛ auf dem Chip 24 Abstimmkapazitäten vorgesehen sind, die in dem Schaltplan durch die veränderliche Kapazität C_{chip} symbolisiert sind. Da die Fertigungstoleranzen des Folienleiters speziell hinsichtlich der Schirmung gering sind, bedarf es hinsichtlich der Schwingkreiskapazität nur eines geringen Abstimmbereichs. Dieser kann durch die Kondensatoren bzw. die veränderliche Kapazität C_{chip} auf dem Chip 24 realisiert werden.

In FIG 10 ist eine weitere Ausführungsform der erfindungsgemäßen Übertragungseinrichtung dargestellt. Während mit der Schaltung von FIG 9 eine symmetrische Beschaltung der induktiven Antenne 10, nämlich mit den Signalpotentialen Sig+ und Sig- möglich ist, ist durch die Schaltung von FIG 10 eine unsymmetrische Beschaltung der induktiven Antenne 10 realisiert. Der eine Anschluss der Spule 10 ist hier über die Signalleitung 14 auf Referenzpotential V_{ref} gelegt. Der andere Anschluss der Spule 10 ist an ein Signalpotential Sig gelegt, das wie das Referenzpotential V_{ref} von einem Chip 24' bereitgestellt wird. Der Parallelresonanzkreis Cᵣₑₛ, Lᵣₑₛ liegt also an den beiden Potentialen V_{ref} und Sig. An einem Ende des Folienleiters 13 ist die Schirmleitung 15 mit der Signalleitung 14 kurzgeschlossen. Die Antenne hat dann trotz Schirmung nur noch zwei statt drei Anschlüsse (vgl. FIG 7 und 8). Dies ist besonders für die Miniaturisierung von Bedeutung, da dann nur zwei der relativ großflächigen Anschlusspads vorgehalten werden müssen. Zur Vermeidung von Stromschleifen ist vorteilhafterweise außerdem vorgesehen, dass die Schirmlage bzw. die Schirmleitung 15 nur an einer Seite des Folienleiters 13 mit dem Referenzpotentialanschluss V_{ref} verbunden ist.

## Patentansprüche

1. Übertragungseinrichtung für eine Hörvorrichtung mit
- einem Schwingkreis einschließlich eines Kondensators (Cᵣₑₛ) und einer Spule (Lᵣₑₛ, 10) sowie
- einer elektrischen Leitung in oder zu dem Schwingkreis, **dadurch gekennzeichnet, dass**
- die elektrische Leitung eine Schirmung aufweist,
- die elektrische Leitung einen Folienleiter (13) mit Signalleitung (14) und Schirmleitung (15) aufweist, dessen Kapazitätsbelag definiert ist und dessen Schirmungskapazität (C_{guard}) zu dem Kondensator parallel geschaltet ist, und die Schirmungskapazität zusammen mit der Kapazität des Kondensators (Cᵣₑₛ) gezielt als Schwingkreiskapazität eingesetzt ist,
- an den Kondensator (Cᵣₑₛ) ein variabler, in einen Halbleiterchip vollständig integrierter Abstimmungskondensator (C_{chip}) angeschlossen ist.

2. Übertragungseinrichtung nach Anspruch 1, wobei die Spule (Lᵣₑₛ, 10) eine durch ihren Wicklungsdraht selbst gebildete Eigenschirmung aufweist.

3. Übertragungseinrichtung nach Anspruch 2, wobei die Spule (Lᵣₑₛ, 10) eine Drahtwicklung einschließlich eines ersten (11) und eines zweiten Drahtendes (12) aufweist, und wobei die Drahtwicklung beginnend bei dem ersten Drahtende (11) einlagig in einer Axialrichtung (19) gebildet ist und
ein Drahtabschnitt (23) an dem zweiten Drahtende (12) entgegen der Axialrichtung (22) als Schirmung direkt über die Drahtwicklung geführt ist.

4. Übertragungseinrichtung nach einem der vorhergehenden Ansprüche, wobei die Signalleitung (14) und die Schirmleitung (15) an einem Ende der elektrischen Leitung kurzgeschlossen sind.

5. Übertragungseinrichtung nach einem der vorhergehenden Ansprüche, wobei der Folienleiter (13) eine Leiterschicht aufweist , die lateral unterbrochen und damit sowohl für die Signalleitung (14) als auch für die Schirmleitung (15) genutzt ist.

6. Übertragungseinrichtung nach einem der vorhergehenden Ansprüche, wobei der Folienleiter (13) mehrere Leiterschichten für die Signalleitung (14) und die Schirmleitung (15) aufweist.

## Claims

1. Transmission facility for a hearing apparatus having
- an oscillating circuit including a capacitor (Cᵣₑₛ) and a coil (Lᵣₑₛ, 10) as well as
- an electrical line (13) in or to the oscillating circuit, **characterised in that**
- the electrical line has a shield,
- the electrical line has a film conductor (13) with signal line (14) and shielding line (15), the capacitance distribution of which is defined and the shielding capacitance (C_{guard}) of which is connected in parallel to the capacitor and the shielding capacitance is used together with the capacitance of the capacitor (Cᵣₑₛ) in a targeted fashion as an oscillating circuit capacitance,
- a variable tuning capacitor (C_{Chip}) integrated completely into a semiconductor chip is connected to the capacitor (Cᵣₑₛ).

2. Transmission facility according to claim 1, with the coil (Lᵣₑₛ, 10) having a natural shielding formed itself by its winding wire.

3. Transmission facility according to claim 2, with the coil (Lᵣₑₛ, 10) having a wire winding including a first (11) and a second wire end (12), and with the wire winding being formed in one layer in an axial direction (19) starting at the first wire end (11) and
a wire section (23) on the second wire end (12) being guided as a shield directly over the wire winding opposite to the axial direction (22).

4. Transmission facility according to one of the preceding claims, with the signal line (14) and the shielding line (15) being short-circuited at one end of the electrical line.

5. Transmission facility according to one of the preceding claims, with the film conductor (13) having a conductor layer, which is laterally discontinued and is therefore used both for the signal line (14) as well as for the shielding line (15).

6. Transmission facility according to one of the preceding claims, with the film conductor (13) having several conductor layers for the signal line (14) and the shielding line (15).

## Revendications

1. Dispositif de transmission pour une prothèse auditive, comprenant
- un circuit oscillant incluant un condensateur ( Cᵣₑₛ ) et une bobine ( Lᵣₑₛ, 10 ) ainsi que
- une ligne électrique dans le circuit oscillant ou y allant,
**caractérisé en ce que**
- la ligne électrique comporte un blindage,
- la ligne électrique comporte un conducteur ( 13 ) en feuille ayant une ligne ( 14 ) de signal et une ligne ( 15 ) de blindage, dont l'armature de condensateur est définie et dont la capacité ( C_{guard} ) de blindage est montée en parallèle au condensateur, et la capacité de blindage ensemble avec la capacité du condensateur ( Cᵣₑₛ ) est utilisée à dessein comme capacité du circuit oscillant,
- au condensateur ( Cᵣₑₛ ) est raccordé un condensateur ( C_{chip} ) d'accord variable et intégré complètement dans une puce à semiconducteur.

2. Dispositif de transmission suivant la revendication 1, dans lequel la bobine ( Lᵣₑₛ, 10 ) comporte un blindage propre formé par son fil d'enroulement soi-même.

3. Dispositif de transmission suivant la revendication 2, dans lequel la bobine ( Lᵣₑₛ, 10 ) comporte un enroulement de fil incluant une première extrémité ( 11 ) et une deuxième extrémité ( 12 ) de fil et dans lequel l'enroulement de fil est formé en une seule couche dans une direction ( 19 ) axiale en commençant à la première extrémité ( 11 ) de fil et une section ( 23 ) de fil à la deuxième extrémité ( 12 ) de fil passe dans le sens opposé au sens ( 22 ) axial en tant que blindage directement sur l'enroulement de fil.

4. Dispositif de transmission suivant l'une des revendications précédentes, dans lequel la ligne ( 14 ) de signal et la ligne ( 15 ) de blindage sont court-circuitées à une extrémité de la ligne électrique.

5. Dispositif de transmission suivant l'une des revendications précédentes, dans lequel le conducteur ( 13 ) en feuille comporte une couche conductrice, qui est interrompue latéralement et qui est utilisée ainsi à la fois pour la ligne ( 14 ) de signal et pour la ligne ( 15 ) de blindage.

6. Dispositif de transmission suivant l'une des revendications précédentes, dans lequel le conducteur ( 13 ) en feuille comporte plusieurs couches conductrices pour la ligne ( 14 ) de signal et pour la ligne ( 15 ) de blindage.
